# DEMANDE DE BREVET EUROPEEN

(11) **EP 1 029 474 A1**
(43) Date de publication de la demande: **23.08.2000**
(21) Numéro de dépôt: 00103325.7
(22) Date de dépôt: 18.02.2000
(51) Int. Cl.: A47C 23/06

(54) **Ensemble de support élastique pour sommier à lattes**

(30) Priorité: 19.02.1999 IT VI990033
(71) Demandeur: Tancredi S.p.A., 36060 Fellette di Romano d'Ezzelino (Vicenza) (IT)
(72) Inventeur: Crestani, Claudio, 36061 Bassano Del Grappa (Vicenza) (IT)
(74) Mandataire: Bettello, Pietro, Dott. Ing.

(57) **Abrégé**

Ensemble de support élastique (3), destiné à être appliqué sur un sommier à lattes (1), caractérisé en ce qu'il est apte à soumettre toutes les lattes qui composent le plan du lit au même effort, indépendamment de la déformation desdites lattes, de façon à engendrer sur tout le corps d'un utilisateur une poussée de valeur uniforme.

## Description

L'invention concerne un ensemble de support élastique pour sommier à lattes.

Parmi les divers types de sommiers pour matelas, sont bien connus les sommiers dits à lattes, c'est-à-dire munis de lamelles de bois multicouches disposées transversalement à l'intérieur d'un cadre et qui viennent s'ancrer au droit des bords longitudinaux de ce cadre.

Pour conférer une certaine élasticité au plan du lit , les lattes sont montées sur le cadre dans une forme légèrement incurvée, avec la convexité dirigée vers le haut.

Pour augmenter encore plus l'élasticité du plan du lit, on applique entre l'extrémité de la lame constituant la latte en bois distincte et le châssis métallique de retenue des supports élastiques de différentes conformations.

A titre d'exemple, on cite le document VI98A000232, dans lequel est décrit un ensemble de support élastique constitué par un corps annulaire flexible disposé avec son axe sensiblement perpendiculaire à la direction de la latte, qui permet à la latte de prendre un mouvement basculant.

Ce type de support élastique, comme d'autres supports analogues de type connu, permet la déformation exclusive de la latte distincte à laquelle il est appliqué.

En considérant que le poids d'un corps étendu horizontalement ne se répartit pas uniformément sur toute la surface, il en résulte que, lorsqu'une personne est étendue sur le matelas, chaque latte se déforme de façon plus ou moins marquée, d'une façon qui correspond au poids qu'elle doit supporter.

Par exemple, la zone du bassin et la zone des épaules présentent un plus grand poids par unité de surface que la zone lombaire, de sorte que, dans ces zones, les lattes sont plus fortement sollicitées et que, en conséquence, elles se déforment plus que les lattes qui soutiennent l'épine dorsale et toute la zone lombaire.

Tout ceci implique que le corps étendu ne peut pas prendre une posture optimale, c'est-à-dire à peu près rectiligne mais qu'au contraire, il prend une posture curviligne, plus enfoncée dans les zones qui pèsent le plus.

La présente invention vise à réaliser un ensemble de support élastique qui élimine cet inconvénient, en conférant au plan du lit une flexibilité telle qu'il se déforme de façon anatomique, c'est-à-dire qu'il puisse se conformer parfaitement au profil du corps étendu, à savoir en permettant de rendre minime l'épaisseur du matelas.

Ces buts sont atteints par les caractéristiques de la revendication 1. D'autres caractéristiques avantageuses font l'objet des sous-revendications.

Selon l'invention, on prévoit que chacun des éléments de support élastiques monté aux extrémités de chaque latte ou lame individuelle, outre le fait qu'il s'assemble au cadre, entre aussi en prise avec un produit ou organe tubulaire élastique qui s'étend sur toute la longueur du bord longitudinal dudit cadre, ledit organe tubulaire étant étanche et contenant un fluide, eau ou gaz à basse pression, tel que de l'air, un gaz inerte ou un mélange de gaz.

Avec cette solution de construction, en application des lois de la dynamique des fluides, la pression exercée sur quelques zones dudit produit tubulaire élastique rempli de fluide, qui correspondent à une ou plusieurs lattes qui soutiennent une partie pesante du corps, se transmet aussi à des zones qui sont soumises à une plus faible pression dudit produit tubulaire en équilibrant et en distribuant de façon uniforme sur toute la longueur, la force de réaction qui agit sur tous les supports élastiques distincts montés sur chaque latte, y compris celle qui est moins sollicitée par le poids du corps étendu, ceci plaçant ledit corps dans une condition d'équilibre favorable.

Avantageusement, on prévoit que ledit produit tubulaire élastique soit mis dans le commerce de manière à pouvoir être utilisé sur les sommiers à lattes habituels, qui est initialement conformé comme une gaine plate sous vide qui, après avoir été positionné entre l'extrémité des lattes et le cadre, à la suite de l'ouverture de l'enveloppe, se gonfle de façon autonome ou avec l'aide d'un compresseur à basse pression, venant se conformer à sa forme tubulaire.

Avantageusement, à l'intérieur de ladite gaine plate sous vide, est prévue une bande de matière spongieuse comprimée qui, au moment de l'ouverture de l'enveloppe, se dilate, en venant ainsi modeler la partie tubulaire du corps élastique, en supplément de l'action de dilatation exercée par l'air qui va remplir spontanément la chambre dudit corps.

Cette caractéristique de l'invention ainsi que d'autres seront mieux mises en évidence par la description d'une forme possible de réalisation, donnée uniquement à titre d'exemple illustratif et non limitatif à l'aide des planches de dessin annexées, où :
la fig. 1 (planche I) représente une vue en perspective d'un sommier à lattes muni du corps élastique selon l'invention ;
la fig. 2 (planche II) représente une vue en perspective en détail de l'extrémité des lattes munie d'un support élastique qui se monte sur le produit tubulaire élastique selon l'invention ;
la fig. 3 représente une vue en coupe transversale du sommier à latte muni des deux produits tubulaires latéraux selon l'invention.

Comme cela est visible sur la fig. 1, le sommier à lattes habituel 1 présente un plan de lit constitué par une pluralité de lattes 2 qui sont engagées, par leurs extrémités, dans des éléments de support élastiques 3, lesquels viennent s'ancrer à la structure du cadre 4.

Comme cela est représenté de façon plus détaillée sur la fig. 2, chaque élément de support élastique 3 est muni, au-dessous de la poche 5 de retenue de l'extrémité de la lame, d'un corps annulaire élastique 6, lequel va s'ancrer sur le longeron longitudinal 7 du cadre.

On prévoit, sur chaque côté du lit, un produit ou organe tubulaire longitudinal 8 qui va entrer simultanément en prise avec tous les corps annulaires disposés d'un côté, de sorte qu'il est inséré convenablement à travers lesdits corps.

Ce produit tubulaire longitudinal 8 est essentiellement composé par une chambre à air étanche remplie d'un fluide 9, liquide ou gazeux.

## Revendications

1. Ensemble de support élastique, destiné à être appliqué sur un sommier à lattes (1), caractérisé en ce qu'il est apte à soumettre toutes les lattes qui composent le plan du lit au même effort, indépendamment de la déformation desdites lattes, de façon à engendrer sur tout le corps d'un utilisateur une poussée de valeur uniforme.

2. Ensemble de support élastique selon la revendication 1, caractérisé en ce qu'il comprend plusieurs éléments de support élastiques (3) montés à l'extrémité de chaque latte ou lame distincte et au moins un unique organe tubulaire élastique (8) qui s'étend sur toute la longueur du bord longitudinal dudit cadre, chacun desdits éléments s'assemblant au cadre et entrant aussi en prise avec le ou chaque organe tubulaire élastique (8).

3. Ensemble de support élastique selon la revendication 2, caractérisé par le fait que l'organe tubulaire élastique (8) est constitué par une chambre étanche contenant un fluide.

4. Ensemble de support élastique selon la revendication 3, caractérisé par le fait que l'organe tubulaire élastique (8) est rempli d'un liquide.

5. Ensemble de support élastique selon la revendication 3, caractérisé par le fait que l'organe tubulaire élastique (8) est rempli d'un gaz à la pression atmosphérique.

6. Ensemble de support élastique selon la revendication 3, caractérisé par le fait que l'organe tubulaire élastique (8) est rempli d'un gaz possédant une légère surpression par rapport à la pression ambiante.

7. Ensemble de support élastique selon une ou plusieurs des revendications précédentes, caractérisé par le fait que l'organe tubulaire élastique (8) se présente initialement sous la forme d'une gaine plate sous vide qui, après avoir été positionnée entre les extrémités des lattes et le cadre, est ouverte de manière qu'elle se gonfle de façon autonome jusqu'à atteindre la pression atmosphérique et que, de cette façon, elle prend sa forme tubulaire définitive.

8. Ensemble de support élastique selon une ou plusieurs des revendications précédentes 1 à 6, caractérisé par le fait l'organe tubulaire élastique (8) se présente initialement sous la forme d'une gaine plate sous vide qui, après avoir été positionnée entre les extrémités des lattes et le cadre, est ouverte et gonflée à une pression légèrement supérieure à la valeur de la pression atmosphérique et, en conséquence, elle se conforme à sa forme tubulaire définitive.

9. Ensemble de support élastique selon les revendications 7 ou 8, caractérisé par le fait que l'organe tubulaire élastique (8) contient dans son volume intérieur une bande de matière spongieuse comprimée apte à se dilater au moment de l'ouverture de l'enveloppe, en venant ainsi modeler la partie tubulaire du corps élastique, en supplément de l'action de dilatation exercée par l'air qui vient remplir spontanément la chambre dudit corps.

10. Ensemble de support élastique selon une ou plusieurs des revendications précédentes, caractérisé par le fait que le sommier à lattes (1) habituel présente un plan de lit constitué par une pluralité de lattes (2) qui sont engagées par leurs extrémités dans des éléments de support élastiques (3), lesquels viennent s'ancrer à la structure du cadre (4), chaque élément de support élastique (3) étant muni, au-dessous d'une poche (5) de retenue de l'extrémité de la lame, d'un corps annulaire élastique (6), lequel va s'ancrer au longeron longitudinal (7) du cadre, cependant que l'organe tubulaire longitudinal (8) entre simultanément en prise avec tous les corps annulaires (6) disposés d'un côté, cet organe (8) étant ainsi inséré convenablement à travers lesdits corps et constituant une chambre à air étanche remplie d'un fluide (9) liquide ou gazeux à la pression atmosphérique ou en légère surpression par rapport à la pression ambiante.
